# EUROPÄISCHE PATENTSCHRIFT

(11) **EP 1 825 135 B1**
(45) Veröffentlichungstag und Bekanntmachung des Hinweises auf die Patenterteilung: **14.12.2016**
(21) Anmeldenummer: 05801392.1
(22) Anmeldetag: 05.10.2005
(51) Int. Cl.: F02M 61/20, F02M 51/00, F02M 51/06, F02M 61/16

(54) **EINSPRITZVENTIL**
INJECTION VALVE
INJECTEUR

(30) Priorität: 06.12.2004 DE 102004058677
(43) Veröffentlichungstag der Anmeldung: 29.08.2007
(73) Patentinhaber: ROBERT BOSCH GMBH, 70442 Stuttgart (DE)
(72) Erfinder: SCHEFFEL, Martin, 71665 Vaihingen (DE); GLASER, Andreas, 70372 Stuttgart (DE); POHLMANN, Jens, 74354 Besigheim (DE); GERSCHWITZ, Thomas, 71735 Eberdingen (DE); GERESCHER, Christina, 71679 Asperg (DE)
(86) Internationale Anmeldenummer: PCT/EP2005/055008
(87) Internationale Veröffentlichungsnummer: WO 2006/061269

(56) Entgegenhaltungen:
- EP-A1- 0 487 199
- JP-A- 2002 004 013
- US-A- 5 330 153
- US-A1- 2001 002 681
- US-B1- 6 302 371

## Beschreibung

### Stand der Technik

Die Erfindung geht aus von einem Einspritzventil, insbesondere für Kraftstoffeinspritzanlagen von Brennkraftmaschinen in Kraftfahrzeugen, nach dem Oberbegriff des Anspruchs 1.

Bei einem bekannten Einspritzventil ist der Magnettopf mit Spulentragerund darauf aufgewickelter Magnetspule auf den hülsenförmigen Gehäuseabschnitt aufgeschoben und mit seiner Topföffnung auf einen unteren Gehäuseteil aufgesetzt, der einen Ventilsitzträger am hülsenförmigen Gehäuseabschnitt festlegt. Der Spulenträger sitzt dabei mit der inneren Zylinderwand seines Trägerkörpers unmittelbar auf dem hülsenförmigen Gehäuseabschnitt auf und ist von der Topfwand des Magnettopfes mit Luftabstand umgeben. Der Magnettopf besitzt einen am Topfboden sich axial fortsetzenden, mit dem Topfboden einstückigen Topfstutzen, der den hülsenförmigen Gehäuseteil umschließt. Außen auf dem Topfstutzen ist ein umlaufendes Labyrinth durch spanende Bearbeitung eingestochen. Im Axialabstand von dem Topfstutzen ist am hülsenförmigen Gehäuseteil ein zweites Labyrinth durch spanende Bearbeitung eingebracht. Der hülsenförmige Gehäuseabschnitt und der Topfstutzen sind von einer Kunststoffumspritzung umhüllt, an der ein Stecker zum Anschluss der Magnetspule an einen Gegenstecker angeformt ist. Durch die beiden Labyrinthe, auf die der Kunststoff aufgeschrumpft ist, ist die Magnetspule gegen Umwelteinflüsse abgedichtet, so dass unter bestimmten Umweltbedingungen sich bildende Salznebel nicht an den Übergangsstellen zwischen dem Kunststoff der Kunststoffümspritzung und dem Metall des hülsenförmigen Gehäuseteils eintreten und entlang der metallischen Wände bis zur Magnetspule gelangen und dort elektrische Schädigungen hervorrufen können. Da die Labyrinthe nur durch eine spanende Bearbeitung herstellbar sind, ist die Fertigung dieser Labyrinthe sehr kostenträchtig, was sich nicht unbeträchtlich in den Fertigungskosten für das Einspritzventil niederschlägt.

Aus der US 2001/0002681 A1 ist bereits ein Einspritzventil, insbesondere für Kraftstoffeinspritzanlagen von Brennkraftmaschinen in Kraftfahrzeugen, bekannt, das ein einen hülsenförmigen Gehäuseabschnitt aufweisendes Ventilgehäuse und einen auf dem Gehäuseabschnitt angeordneten Elektromagneten aufweist. Der Elektromagnet umfasst einen Spulenträger mit einem Trägerkörper und diesen stirnseitig begrenzenden Trägerflanschen sowie eine auf den Trägerkörper aufgewickelte Magnetspule. Des weiteren besitzt das Einspritzventil einen den Spulenträger aufnehmenden Magnettopf als Außenpol des Elektromagneten mit einer Topfwand und einem damit einstückigen, den Gehäuseabschnitt mit einer Bodenöffnung umschließenden Topfboden. Der Zwischenraum zwischen der inneren Wandung der Topfwand des Magnettopfes und dem äußeren Umfang der Magnetspule ist mit einem ringförmigen Kunststoffsteg ausgefüllt, der Teil einer Kunststoffumspritzung ist und auf der dem ringförmigen Kunststoffsteg gegenüberliegenden axialen Seite in einen elektrischen Anschlussstecker übergeht. Die Kunststoffumspritzung wird dabei völlig unabhängig von dem Spulenträger sowohl hergestellt als auch montiert. Die Magnetspule stellt eine vormontierte Baugruppe dar, die aus dem Spulenträger und der eigentlichen Wicklung der Magnetspule besteht. Erst nach der Montage dieser Baugruppe auf dem Ventilgehäuse kann das Ausfüllen des oben erwähnten Zwischenraumes rund um die Magnetspule mit einer Kunststoffspritzgussmaschine vorgenommen werden.

Aus der EP 0 487 199 A1 ist bereits ein Einspritzventil, insbesondere für Kraftstoffeinspritzanlagen von Brennkraftmaschinen in Kraftfahrzeugen, bekannt, das ein einen hülsenförmigen Gehäuseabschnitt aufweisendes Ventilgehäuse und einen auf dem Gehäuseabschnitt angeordneten Elektromagneten aufweist. Der Elektromagnet umfasst einen Spulenträger mit einem Trägerkörper und diesen stirnseitig begrenzenden Trägerflanschen sowie eine auf den Trägerkörper aufgewickelte Magnetspule. Des Weiteren besitzt das Einspritzventil einen den Spulenträger aufnehmenden zweiteiligen Magnettopf als Außenpol des Elektromagneten mit einem U-förmigen Magnetjoch und einem den Gehäuseabschnitt mit einer Bodenöffnung umschließenden Bodenteil. Der Spulenträger mit aufgewickelter Magnetspule ist allseits vollständig von einem einstückigen Kunststoffmantel umschlossen, so dass dieser quasi im Kunststoff vollständig eingekapselt ist.

(Fortsetzung auf Seite 2 mit dem Abschnitt "Vorteile der Erfindung" der ursprünglich eingereichten Anmeldungsunterlagen)

Aus der JP 2002-4013 A ist bereits ein Einspritzventil, insbesondere für Kraftstoffeinspritzanlagen von Brennkraftmaschinen in Kraftfahrzeugen, mit einem einen hülsenförmigen Gehäuseabschnitt aufweisenden Ventilgehäuse und mit einem auf dem Gehäuseabschnitt angeordneten Elektromagneten, der einen Spulenträger mit Trägerkörper und diesen stirnseitig begrenzenden Trägerflanschen, eine auf den Trägerkörper aufgewickelte Magnetspule und einen den Spulenträger aufnehmenden Magnettopf mit Topfwand und damit einstückigem, den Gehäuseabschnitt mit einer Bodenöffnung umschließendem Topfboden aufweist, bekannt. Der Spulenträger ist im Magnettopf so angeordnet, dass die von der Magnetspule abgekehrte Innenwand des Trägerkörpers auf den Gehäuseabschnitt aufschiebbar ist, wobei der Spulenträger mit aufgewickelter Magnetspule mit einem einstückigen Kunststoffmantel überzogen ist, der die der Topfwand des Magnettopfes zugekehrte Mantelfläche von Magnetspule und Trägerflanschen und mindestens den vom Topfboden abgekehrten Trägerflansch überdeckt. Der Magnettopf untergreift mit seinem Topfboden den Spulenträger unmittelbar an seinem unteren Trägerflansch anliegend, und der Kunststoffmantel reicht an der der Topfwand des Magnettopfes zugekehrten Mantelfläche bis zum Topfboden, an dem er anliegt.

### Vorteile der Erfindung

Das erfindungsgemäße Einspritzventil mit den Merkmalen des Anspruchs 1 oder den Merkmalen des Anspruchs 2 hat den Vorteil, dass eine gleich gute Abdichtung der Magnetspule gegen schädigende Umwelteinflüsse mit geringerem Fertigungskosteneinsatz erzielt wird. Dabei haben die Einspritzventile mit den Merkmalen des Anspruchs 2 den zusätzlichen Vorteil, dass der Außendurchmesser des Elektromagneten bei gleicher Magnetleistung kleiner gehalten werden kann. Das am Spulenkörper angeformt Labyrinth bei dem Einspritzventil gemäß Anspruch 2 ist fertigungstechnisch einfach herzustellen und wird bei der Fertigung des Spulenträgers gleich mit angeformt.

Durch die in den weiteren Ansprüchen aufgeführten Maßnahmen sind vorteilhafte Weiterbildungen und Verbesserungen des im Anspruch 1 und im Anspruch 2 angegebenen Einspritzventils möglich.

Gemäß einer bevorzugten Ausführungsform der Erfindung bilden der Magnettopf, der in den Magnettopf mittels des Kunststoffmantels eingebettete, die Magnetspule tragende Spulenträger, das im Kunststoffmantel integrierte Joch zum Schließen des magnetischen Kreises und der am Kunststoffmantel angeformte Stecker zur Kontaktierung der Magnetspule eine vorgefertigte Montageeinheit. Diese Montageeinheit kann außerhalb der Montagelinie für das Einspritzventil, beispielsweise durch einen Zulieferer, hergestellt und angeliefert werden. Damit ist die für den Spritzprozess des Kunststoffmantels erforderliche Taktzeit nicht an die Taktzeit innerhalb der Montagelinie des Einspritzventils gekoppelt.

### Zeichnung

Die Erfindung ist anhand von in der Zeichnung dargestellten Ausführungsbeispielen in der nachfolgenden Beschreibung näher erläutert. Es zeigen:
- Fig. 1: ausschnittweise einen Längsschnitt eines Einspritzventils,
- Fig. 2: eine vergrößerte Darstellung des Ausschnitts II in Fig. 1 mit einer Modifikation des Einspritzventils,
- Fig. 3: jeweils ausschnittweise einen Halblängsschnitt
- und 4: eines Einspritzventils gemäß zweier weiterer Ausführungsbeispiele.

### Beschreibung der Ausführungsbeispiele

Das in Fig. 1 im Längsschnitt ausschnittweise schematisiert skizzierte Einspritzventil wird vorzugsweise in Kraftstoffeinspritzanlagen von Brennkraftmaschinen in Kraftfahrzeugen eingesetzt. Es weist ein Ventilgehäuse 11 mit einem dünnwandigen, hülsenförmigen, oberen Gehäuseabschnitt 12, dessen freies Ende einen Anschlussstutzen 34 für den Kraftstoffzulauf bildet, und einen mit diesem einstückig verbundenen, unteren Gehäuseabschnitt 13 auf, der als Ventilsitzträger mit Ventilöffnung ausgebildet ist. Alternativ kann der Ventilsitzträger auch als separates Bauteil in den unteren Gehäuseabschnitt 13 eingesetzt sein. Der Anschlussstutzen 34 umschließt einen Kraftstoffzulaufkanal 36, der mit einem Kraftstoff-Filter 34 abgeschlossen ist und sich durch den unteren Gehäuseabschnitt 13 bis hin zur Ventilöffnung fortsetzt. Auf dem hülsenförmigen, oberen Gehäuseabschnitt 12 ist ein Elektromagnet 14 angeordnet. Der Elektromagnet 14 besteht aus einem Spulenträger 15, einer darauf aufgewickelten Magnetspule 16, einem Magnettopf 17, in dem der Spulenträger 15 aufgenommen ist, und einem hülsenförmigen Magnetkern 18, der zur Verringerung des magnetischen Widerstands und der Ausbildung eines Luftspalts zu einem Magnetanker 19 im Magnetkreis des Elektromagneten 14 in den hülsenförmigen, dünnwandigen, oberen Gehäuseabschnitt 12 eingeschoben und darin festgesetzt ist. Der dem Magnetkern 18 mit axialem Spaltabstand gegenüberliegende Magnetanker 19 ist verschieblich in dem Ventilgehäuse 11 geführt und fest mit einer Ventilnadel 20 verbunden ist. Zum Aufsetzen des Elektromagneten 14 auf den oberen Gehäuseabschnitt 12 ist der Topfboden 172 des Magnettopfes 17 mit einer zentralen Bodenöffnung 173 versehen, so dass der Topfboden 172 an dem oberen Gehäuseabschnitt 12 anliegt. Der Magnetkreis des Elektromagneten 14 wird durch ein Joch 22 geschlossen, das mindestens abschnittweise einerseits an der Innenfläche der Topfwand 171 und andererseits am oberen Gehäuseabschnitt 12 anliegt. Im Magnetkern 18 ist eine Ventilschließfeder 37 angeordnet, die sich an der Ventilnadel 20 und an einer in den Magnetkern 18 eingepressten Einstellhülse 38 abstützt und die Ventilnadel 20 mit ihrem Ventilkopf auf den Ventilsitz im Ventilsitzträger aufpresst. Die Größe der Federkraft der Ventilschließfeder 37 ist durch die Einpresstiefe der Einstellhülse 28 bestimmt.

Der Spulenträger 15 weist einen hohlzylindrischen Trägerkörper 151 und zwei stirnseitig den Trägerkörper 151 begrenzende Trägerflanschen 152 auf. Die Magnetspule 16 ist auf den Trägerkörper 151 aufgewickelt und durch die Trägerflansche 152 axial festgelegt Auf beiden Trägerflanschen 152 ist jeweils ein axial abstehendes Labyrinth 23 angeformt, das aus mehreren, konzentrischen Stegen 231 besteht. An dem oberen Trägerflansch 152 ist noch ein Isolierdom 24 angeformt, der zwei elektrische Anschlussstifte 25 für die Magnetspule 16 umschließt. Die Anschlussstifte 25 sind am freien Ende des Isolierdoms 24 aus diesem herausgeführt und zur Kontaktierung mit Kontaktbuchsen 26 eines Verbindungssteckers 27 ausgebildet. Am unteren Trägerflansch 152 ist ein Abstandshalter 28 angeformt, der einen definierten Axialabstand des Spulenträgers 15 zum Topfboden 172 des Magnettopfes 17 herstellt. Die Labyrinthe 23, der Abstandhalter 28 und der Isolierdom 24 werden im Fertigungsprozess des aus Kunststoff bestehenden Spulenträgers 15 gleich mit angeformt.

Der Spulenträger 15 mit Magnetspule 16 ist im Magnettopf 17 so angeordnet, dass die von der Magnetspule 16 abgekehrte Innenwand des Trägerkörpers 151 auf den hülsenförmigen, oberen Gehäuseabschnitt 12 unmittelbar aufschiebbar ist. Der Spulenträger 15 liegt dabei mit Radialabstand von der Topfwand 171 und mit einem vom Abstandshalter 28 vorgegebenen Axialabstand vom Topfboden 172 im Magnettopf 17 ein. Der Freiraum zwischen Spulenträger 15 mit aufgewickelter Magnetspule 16 und dem Magnettopf 17 ist mit Kunststoff ausgespritzt, der auch den oberen Trägerflansch 152 überzieht, so dass der Spulenträger 15 von einem bis zum hülsenförmigen, oberen Gehäuseabschnitt 12 reichenden Kunststoffmantel 29 umschlossen ist. Beim Einspritzen des Spulenträgers 15 wird einerseits das Joch 22 in den Kunststoffmantel 29 integriert und andererseits ein Stecker 30 an den Kunststoffmantel 29 mit angeformt. Der Stecker 30 weist eine an seinem freien Stirnende frei auslaufende Ausnehmung 31 auf und dient zum Aufschieben des Verbindungssteckers 27. Die Ausnehmung 31 ist so ausgebildet, dass der Isolierdom 24 etwas in die Ausnehmung 31 über deren Boden hinaus vorsteht Beim Aufschieben des Verbindungssteckers 27 auf den Stecker 30 schieben sich die Kontaktbuchsen 26 des Verbindungssteckers 27 auf die aus dem Isolierdom 24 vorstehenden Anschlussstifte 25 auf. Beim Kunststoffspritzen schrumpft der Kunststoff auf die Labyrinthe 23 auf den Trägerflanschen 152 auf und dichtet die Magnetspule 16 gegenüber dem hülsenförmigen, oberen Gehäuseabschnitt 12 ab. Die unter bestimmten Umweltbedingungen auftretenden Salznebel, die zwischen dem hülsenförmigen, oberen Gehäuseabschhitt 12 und dem, Spulenträger 15 eindringen, können dadurch nicht zu der Magnetspule 16 gelangen und diese langfristig schädigen. Dadurch, dass der Isolierdom 24 wesentlich über den Boden der Ausnehmung 31 im Stecker 30 vorsteht, wird ebenfalls verhindert, dass der Salznebel über den Magnetspulenanschluss an die Magnetspule 16 gelangen kann.

Wie in Fig. 2 dargestellt ist, kann alternativ der Isolierdom 24 auch vor der Ausnehmung 31 des Steckers 30 enden. In diesem Fall wird der Isolierdom 24 mit einem umlaufenden Labyrinth 32 versehen. Im Ausführungsbeispiel der Fig. 2 ist das Labyrinth 32 von drei Ringstegen 321 gebildet, die im Axialabstand voneinander radial vom Isolierdom 24 abstehen.

Der vorstehend beschriebene Elektromagnet 14 mit dem Magnettopf 17, dem in dem Magnettopf 17 mittels des Kunststoffmantels 29 eingebetteten, die Magnetspule 16 tragenden Spulenträger 15, dem in den Kunststoffmantel 29 integrierten Joch 22 und dem am Kunststoffmantel 29 einstückig angeformten Stecker 30 bildet eine vorgefertigte Montageeinheit, die bei der Montage des Einspritzventils komplett auf den hülsenförmigen, oberen Gehäuseabschnitt 12 des Einspritzventils aufgeschoben wird. Anschließend wird auf den Kunststoffmantel 29 auf der vom Topfboden 172 abgekehrten Oberseite eine Kunststoffumspritzung 33 aufgebracht, die den Anschlussstutzen 34 umschließt.

In Fig. 3 ist ein weiteres Ausführungsbeispiel für den im Einspritzventil gemäß Fig. 1 eingesetzten Elektromagneten 14 dargestellt. Dieses Ausführungsbeispiel unterscheidet sich von dem zu Fig. 1 beschriebenen Elektromagneten 14 dadurch, dass der Spulenträger 15 mit Magnetspule 16 vollständig von einem einstückigen Kunststoffmantel 39 umschlossen ist, also quasi im Kunststoff vollständig eingekapselt ist. In diesem Fall kann auf die Labyrinthe an den Trägerflanschen 152 und auf das Labyrinth am Isolierdom 24 verzichtet werden. An dem mit Radialabstand von der Topfwand 171 des Magnettopfes 17 eingesetzten Spulenträger 15 ist ein am Topfboden 172 sich abstützender erster Abstandshalter 40 und ein einen Radialabstand zum hülsenförmigen, oberen Gehäuseabschnitt 12 bzw. zur Innenwand des Kunststoffmantels 39 herstellender, zweiter Abstandshalter 41 angeformt. Zur Kapselung des Spulenträgers 15 mit aufgewickelter Magnetspule 16 wird der Freiraum zwischen dem Spulenträger 15 und dem Magnettopf 17 einerseits und dem Spulenträger 15 und dem oberen Gehäuseabschnitt 12 andererseits vollständig mit Kunststoff ausgespritzt, der auch den vom Topfboden 172 abgekehrten Trägerflansch 152 überzieht und den an den Spulenträger 15 angeformten Isolierdom 24 umschließt. Beim Spritzen des Kunststoffmantels 39 wird selbstverständlich ein den oberen Gehäuseabschnitt 12 ersetzender Entformungskern in den Magnettöpf 17 eingesetzt.

Um die Abmessungen des Elektromagneten 14 in radialer und axialer Richtung zu verkleinern, ohne das Volumen der Magnetspule 16 und damit die Leistung des Elektromagneten 14 zu reduzieren, ist im Ausführungsbeispiel des Elektromagneten 14 gemäß Fig. 4 der Spulenträger 15 im Magnettopf 17 so angeordnet, dass die von der Magnetspule 16 abgekehrte Innenwand des Trägerkörpers 151 auf den hülsenförmigen, oberen Gehäuseabschnitt 12 aufschiebbar ist. Der Spulenträger 15 ist wiederum mit Radialabstand von der Topfwand 171 im Magnettopf 17 aufgenommen und liegt mit seinem unteren Trägerflansch 152 auf dem Topfboden 172 auf. In dem verbleibenden Freiraum zwischen dem Spulenträger 15 mit aufgewickelter Magnetspule 16 und dem Magnettopf 17 ist wiederum Kunststoff eingespritzt, der den vom Topfboden 172 abgekehrten Trägerflansch 152 bis hin zum Gehäuseabschnitt 12 überzieht und einen Kunststoffmantel 42 um den Spulenträger 15 bildet. Der Kunststoff ist dabei so auf den Werkstoff des Spulenträgers 15 abgestimmt und die Spritzparameter des Kunststoffs, wie Temperatur und Spritzdruck, so gewählt, dass der Kunststoff und der Werkstoff des Spulenträgers 15 sich an den Berührungsflächen 43, 44 innig miteinander verbinden, so dass wiederum die Magnetspule 16 gegenüber der Grenzfläche zwischen Trägerkörper 151 und hülsenförmigem Gehäuseabschnitt 12 abgedichtet ist.

In einer alternativen Ausführung wird die vorgefertigte Montageeinheit ohne Magnettopf 17 ausgeführt und diese dann aus Spulenelement 15, mit Magnetspule 16, Kunststoffmantel 29, 39 bzw. 42 mit integriertem Joch 22 und angeformtem Stecker 30 bestehende Montageeinheit in der Montagelinie des Einspritzventils in den Magnettopf 17 eingesetzt. Weiterhin kann auch noch das Joch 22 aus der Montageeinheit herausgenommen und als separates Bauteil bei der Montage des Einspritzventils auf die Topföffnung des Montagetopfes 17 aufgesetzt werden.

## Patentansprüche

1. Einspritzventil, insbesondere für Kraftstoffeinspritzanlagen von Brennkraftmaschinen in Kraftfahrzeugen, mit einem einen hülsenförmigen Gehäuseabschnitt (12) aufweisenden Ventilgehäuse (11) und mit einem auf dem Gehäuseabschnitt (12) angeordneten Elektromagneten (14), der einen Spulenträger (15) mit Trägerkörper (151) und diesen stirnseitig begrenzenden Trägerflanschen (152), eine auf den Trägerkörper (151) aufgewickelte Magnetspule (16) und einen den Spuleriträger (15) aufnehmenden Magnettopf (17) mit Topfwand (171) und den Gehäuseabschnitt (12) mit einer Bodenöffnung (173) umschließenden Topfboden (172) aufweist,
wobei der Spulenträger (15) mit aufgewickelter Magnetspule (16) allseits vollständig von einem einstückigen Kunststoffmantel (39) umschlossen ist, so dass dieser quasi im Kunststoff vollständig eingekapselt ist,
**dadurch gekennzeichnet,**
**dass** Topfwand (171) und Topfboden (172) des Magnettopfes (17) einstückig sind, und
der Spulenträger (15) mindestens einen am Topfboden (172) sich abstützenden, einen Axialabstand zum Topfboden (172) herstellenden Abstandshalter (40) und mindestens einen einen Radialabstand zum Gehäuseabschnitt (12) herstellenden Abstandshalter (41) aufweist und dass der Freiraum zwischen Spulenträger (15) mit aufgewickelter Magnetspule (16) und Magnettopf (17) einerseits sowie zwischen Spulenträger (15) und aufgewickelter Magnetspule (16) und Gehäuseabschnitt (12) andererseits vollständig mit einem den Kunststoffmantel (39) bildenden Kunststoff ausgespritzt ist, der zudem den vom Topfboden (172) abgekehrten Trägerflansch (152) des Spulenträgers (15) überzieht.

2. Einspritzventil, insbesondere für Kraftstoffeinspritzanlagen von Brennkraftmaschinen in Kraftfahrzeugen, mit einem einen hülsenförmigen Gehäuseabschnitt (12) aufweisenden Ventilgehäuse (11) und mit einem auf dem Gehäuseabschnitt (12) angeordneten Elektromagneten (14), der einen Spulenträger (15) mit Trägerkörper (151) und diesen stirnseitig begrenzenden Trägerflanschen (152), eine auf den Trägerkörper (151) aufgewickelte Magnetspule (16) und einen den Spulenträger (15) aufnehmenden Magnettopf (17) mit Topfwand (171) und damit einstückigem, den Gehäuseabschnitt (12) mit einer Bodenöffnung (173) umschließendem Topfboden (172) aufweist, **dadurch gekennzeichnet,**
**dass** der Spulenträger (15) im Magnettopf (17) so angeordnet ist, dass die von der Magnetspule (16) abgekehrte Innenwand des Trägerkörper (151) auf den Gehäuseabschnitt (12) aufschiebbar ist, dass an den Trägerflanschen (152) jeweils ein axial abstehendes Labyrinth (23) außen angeformt ist und dass der Spulenträger (15) mit aufgewickelter Magnetspule (16) mit einem einstückigen Kunststoffmantel (29) überzogen ist, der die beiden Trägerflansche (152) und die der Topfwand (171) des Magnettopfes (17) zugekehrte Mantelfläche von Magnetspule (16) und Trägerflanschen (152) überdeckt.

3. Einspritzventil nach Anspruch 2, **dadurch gekennzeichnet, dass** der mit Radialabstand von der Topfwand (171) im Magnettopf (17) einliegende Spulenträger (15) mindestens einen am Topfboden (172) sich abstützenden Abstandshalter (28) aufweist und dass der Freiraum zwischen Spulenträger (15) mit aufgewickelter Magnetspule (16) und dem Magnettopf (17) mit einem den Kunststoffmantel (29) bildenden Kunststoff ausgespritzt ist, der zudem den vom Topfboden (172) abgekehrten Trägerflansch (152) überzieht.

4. Einspritzventil nach einem der Ansprüche 1 - 3, **dadurch gekennzeichnet, dass** an dem vom Topfboden (172) abgekehrten Trägerflansch (152) ein mindestens einen elektrischen Anschlussstift (25) für die Magnetspule (16) umschließender Isolierdom (24) angeformt ist, der in dem den Spulenträger (15) mit Magnetspule (16) einschließenden Kunststoffmantel (39; 29) integriert ist, und dass am Kunststoffmantel (39; 29) ein eine zentrale Ausnehmung (31) aufweisender Stecker (30) angeformt ist, in der der mindestens eine Anschlussstift (25) zur Kontaktierung durch eine Kontaktbuchse (26) eines auf den Stecker (30) aufschiebbaren Verbindungssteckers (27) hineinragt.

5. Einspritzventil nach Anspruch 4, **dadurch gekennzeichnet, dass** der Isolierdom (24) so ausgebildet ist, dass er in die Ausnehmung (31) über deren Boden vorstehend hineinragt.

6. Einspritzventil nach Anspruch 4, **dadurch gekennzeichnet, dass** der Isolierdom (24) vor der Ausnehmung (31) im Stecker (30) endet und an seinem Umfang ein radial abstehendes Labyrinth (32) trägt, in das der Kunststoff des Kunststoffmantels (29) eingreift.

7. Einspritzventil nach einem der Ansprüche 1 - 6, **dadurch gekennzeichnet, dass** ein die Topfwand (171) mit dem Gehäuseabschnitt (12) mindestens abschnittweise verbihdbares Joch (22) aus magnetisch leitfähigem Material in Axialabstand von dem vom Topfboden (172) abgekehrten Trägerflansch (152) im Kunststoffmantel (29) integriert ist.

8. Einspritzventil nach Anspruch 7, **dadurch gekennzeichnet, dass** der Magnettopf (17), der im Magnettopf (17) mittels des Kunststoffmantels (29) eingebettete, die Magnetspule (16) tragende Spulenträger (15), das im Kunststoffmantel (29) integrierte Joch (22) und der am Kunststoffmantel (29) angeformte Stecker (30) eine vorgefertigte Montageeinheit bilden.

9. Einspritzventil nach Anspruch 7, **dadurch gekennzeichnet, dass** der Kunststoffmantel (29; 39; 42) mit eingebettetem, die Montagespule (16) tragendem Spulenkörper (15) und angeformtem Stecker (30) und vorzugsweise mit integriertem Joch (22) eine vorgefertigte Montageeinheit bilden.

## Claims

1. Injection valve, in particular for fuel injection systems of internal combustion engines in motor vehicles, having a valve housing (11) which has a sleeve-shaped housing section (12) and having an electromagnet (14), which electromagnet is arranged on the housing section (12) and which electromagnet has a coil carrier (15) with a carrier body (151) and with carrier flanges (152) which delimit said coil carrier at the end sides and which electromagnet has a magnet coil (16) wound on the carrier body (151) and which
electromagnet has a magnet pot (17), which magnet pot receives the coil carrier (15) and has a pot wall (171) and has a pot base (172) which surrounds the housing section (12) by way of a base opening (173),
wherein the coil carrier (15) with magnet coil (16) wound thereon is completely surrounded on all sides by a unipartite plastics casing (39), such that said coil carrier is in effect completely encapsulated in the plastic,
**characterized**
**in that** pot wall (171) and pot base (172) of the magnet pot (17) are in one piece, and
the coil carrier (15) has at least one spacer (40) which is supported on the pot base (172) and which produces an axial spacing to the pot base (172), and the coil carrier has at least one spacer (41) which produces a radial spacing to the housing section (12), and in that the free space between coil carrier (15) with magnet coil (16) wound thereon and magnet pot (17), at one side, and between coil carrier (15) and magnet coil (16) wound thereon and housing section (12), at the other side, is completely filled, by injection moulding, with a plastic which forms the plastics casing (39), which plastic furthermore lines the carrier flange (152), averted from the pot base (172), of the coil carrier (15).

2. Injection valve, in particular for fuel injection systems of internal combustion engines in motor vehicles, having a valve housing (11) which has a sleeve-shaped housing section (12) and having an electromagnet (14), which electromagnet is arranged on the housing section (12) and which electromagnet has a coil carrier (15) with a carrier body (151) and with carrier flanges (152) which delimit said coil carrier at the end sides and which electromagnet has a magnet coil (16) wound on the carrier body (151) and which electromagnet has a magnet pot (17), which magnet pot receives the coil carrier (15) and has a pot wall (171) and has a pot base (172) which surrounds the housing section (12) by way of a base opening (173), **characterized**
**in that** the coil carrier (15) is arranged in the magnet pot (17) such that the inner wall, averted from the magnet coil (16), of the carrier body (151) can be pushed onto the housing section (12), in that in each case one axially protruding labyrinth (23) is integrally formed on the outside on the carrier flanges (152), and in that the coil carrier (15) with magnet coil (16) wound thereon is lined with a unipartite plastics casing (29) which covers the two carrier flanges (152) and the casing surface, facing toward the pot wall (171) of the magnet pot (17), of magnet coil (16) and carrier flanges (152).

3. Injection valve according to Claim 2, **characterized in that** the coil carrier (15), which lies in the magnet pot (17) with a radial spacing to the pot wall (171), has at least one spacer (28) which is supported on the pot base (172), and **in that** the free space between coil carrier (15) with magnet coil (16) wound thereon and the magnet pot (17) is filled, by injection moulding, with a plastic which forms the plastics casing (29), which plastic furthermore lines the carrier flange (152) averted from the pot base (172).

4. Injection valve according to one of Claims 1 - 3, **characterized in that** an insulating dome (24) which surrounds at least one electrical terminal pin (25) for the magnet coil (16) is integrally formed on the carrier flange (152) averted from the pot base (172), which insulating dome is integrated in the plastics casing (39; 29) which encloses the coil carrier (15) with magnet coil (16), and **in that** a connector socket (30) which has a central recess (31) is integrally formed on the plastics casing (39; 29), into which connector socket the at least one terminal pin (25) projects for the purposes of contacting by way of a contact jack (26) of a connecting plug (27) that can be pushed onto the connector socket (30).

5. Injection valve according to Claim 4, **characterized in that** the insulating dome (24) is designed to project into the recess (31) so as to protrude beyond the base thereof.

6. Injection valve according to Claim 4, **characterized in that** the insulating dome (24) ends before the recess (31) in the connector socket (30) and bears, on its circumference, a radially protruding labyrinth (32) into which the plastic of the plastics casing (29) engages.

7. Injection valve according to one of Claims 1 to 6, **characterized in that** a yoke (22) which, at least in sections, connectable the pot wall (171) to the housing section (12) and which is composed of magnetically conductive material is integrated in the plastics casing (29) so as to be axially spaced apart from the carrier flange (152) averted from the pot base (172).

8. Injection valve according to Claim 7, **characterized in that** the magnet pot (17), the coil carrier (15) which is embedded in the magnet pot (17) by way of the plastics casing (29) and which bears the magnet coil (16), the yoke (22) which is integrated in the plastics casing (29) and the connector socket (30) which is integrally formed on the plastics casing (29) form a prefabricated assembly unit.

9. Injection valve according to Claim 7, **characterized in that** the plastics casing (29; 39; 42) with embedded coil carrier (15) which bears the magnet coil (16) and with integrally formed connector socket (30) and preferably with integrated yoke (22) form a prefabricated assembly unit.

## Revendications

1. Soupape d'injection, en particulier pour des installations d'injection de carburant de moteurs à combustion interne dans des véhicules automobiles, comprenant un boîtier de soupape (11) présentant une portion de boîtier en forme de douille (12) et comprenant un électroaimant (14) disposé sur la portion de boîtier (12), qui présente un support de bobine (15) avec un corps de support (151) et des brides de support (152) limitant celui-ci du côté frontal, une bobine magnétique (16) enroulée sur le corps de support (151) et un pot magnétique (17) recevant le support de bobine (15) avec une paroi de pot (171) et un fond de pot (172) entourant la portion de boîtier (12) avec une ouverture de fond (173),
le support de bobine (15) avec la bobine magnétique enroulée (16) étant complètement entouré de tous les côtés par une enveloppe en plastique d'une seule pièce (39), de sorte que celui-ci soit quasiment complètement encapsulé dans le plastique,
**caractérisée en ce que**
la paroi de pot (171) et le fond de pot (172) du pot magnétique (17) sont réalisés d'une seule pièce et
le support de bobine (15) présente au moins un élément d'espacement (40) s'appuyant sur le fond de pot (172), créant une distance axiale au fond de pot (172) et au moins un élément d'espacement (41) créant une distance radiale, à la portion de boîtier (12) et **en ce que** l'espace libre entre le support de bobine (15) avec la bobine magnétique enroulée (16) et le pot magnétique (17) d'une part, ainsi qu'entre le support de bobine (15) et la bobine magnétique enroulée (16) et la portion de boîtier (12) d'autre part, est complètement pulvérisé avec un plastique formant l'enveloppe en plastique (39), lequel revêt en outre la bride de support (152) opposée au fond de pot (172) du support de bobine (15).

2. Soupape d'injection, en particulier pour des installations d'injection de carburant de moteurs à combustion interne dans des véhicules automobiles, comprenant un boîtier de soupape (11) présentant une portion de boîtier en forme de douille (12) et comprenant un électroaimant (14) disposé sur la portion de boîtier (12), qui présente un support de bobine (15) avec un corps de support (151) et des brides de support (152) limitant celui-ci du côté frontal, une bobine magnétique (16) enroulée sur le corps de support (151) et un pot magnétique (17) recevant le support de bobine (15) avec une paroi de pot (171) et un fond de pot (172) réalisé d'une seule pièce avec celui-ci, entourant la portion de boîtier (12) avec une ouverture de fond (173), **caractérisée en ce que**
le support de bobine (15) est disposé dans le pot magnétique (17) de telle sorte que la paroi interne du corps de support (151) opposée à la bobine magnétique (16) puisse être poussée sur la portion de boîtier (12), qu'un labyrinthe saillant axialement (23) soit formé à l'extérieur au niveau des brides de support (152) et que le support de bobine (15) avec la bobine magnétique enroulée (16) soit revêtu avec une enveloppe en plastique d'une seule pièce (29) qui recouvre les deux brides de support (152) et la surface d'enveloppe de la bobine magnétique (16) et des brides de support (152), tournée vers la paroi de pot (171) du pot magnétique (17).

3. Soupape d'injection selon la revendication 2, **caractérisée en ce que** le support de bobine (15) s'insérant avec une distance radiale à la paroi de pot (171) dans le pot magnétique (17) présente au moins un élément d'espacement (28) s'appuyant sur le fond de pot (172) et **en ce que** l'espace libre entre le support de bobine (15) avec la bobine magnétique enroulée (16) et le pot magnétique (17) est pulvérisé avec un plastique formant l'enveloppe en plastique (29) qui recouvre en outre la bride de support (152) opposée au fond de pot (172).

4. Soupape d'injection selon l'une quelconque des revendications 1 à 3, **caractérisée en ce qu'**au niveau de la bride de support (152) opposée au fond de pot (172) est formé un dôme d'isolation (24) entourant au moins une goupille de raccordement électrique (25) pour la bobine magnétique (16), lequel est intégré dans l'enveloppe en plastique (39 ; 29) entourant le support de bobine (15) avec la bobine magnétique (16), et **en ce qu'**un connecteur (30) présentant un évidement central (31) est formé au niveau de l'enveloppe en plastique (39 ; 29), dans lequel pénètre l'au moins une goupille de raccordement (25) en vue du contact par une douille de contact (26) d'un connecteur de connexion (27) pouvant être poussé sur le connecteur (30).

5. Soupape d'injection selon la revendication 4, **caractérisée en ce que** le dôme d'isolation (24) est réalisé de telle sorte qu'il pénètre dans l'évidement (31) en dépassant au-delà de son fond.

6. Soupape d'injection selon la revendication 4, **caractérisée en ce que** le dôme d'isolation (24) se termine avant l'évidement (31) dans le connecteur (30) et porte au niveau de sa périphérie un labyrinthe saillant radialement (32) dans lequel vient en prise le plastique de l'enveloppe en plastique (29).

7. Soupape d'injection selon l'une quelconque des revendications 1 à 6, **caractérisée en ce qu'**une culasse (22) en matériau magnétiquement conducteur, pouvant être connectée au moins en partie la paroi de pot (171) à la portion de boîtier (12), est intégrée dans l'enveloppe en plastique (29) à distance axiale de la bride de support (152) opposée au fond de pot (172).

8. Soupape d'injection selon la revendication 7, **caractérisée en ce que** le pot magnétique (17), le support de bobine (15) noyé dans le pot magnétique (17) au moyen de l'enveloppe en plastique (29), portant la bobine magnétique (16), la culasse (22) intégrée dans l'enveloppe en plastique (29) et le connecteur (30) formé sur l'enveloppe en plastique (29) forment une unité de montage préfabriquée.

9. Soupape d'injection selon la revendication 7, **caractérisée en ce que** l'enveloppe en plastique (29 ; 39 ; 42) avec le corps de bobine noyé (15) portant la bobine de montage (16), et le connecteur façonné (30) et de préférence avec la culasse intégrée (22), forment une unité de montage préfabriquée.
